# EUROPÄISCHE PATENTSCHRIFT

(11) **EP 1 148 146 B1**
(45) Veröffentlichungstag und Bekanntmachung des Hinweises auf die Patenterteilung: **04.01.2006**
(21) Anmeldenummer: 01108439.9
(22) Anmeldetag: 04.04.2001
(51) Int. Cl.: C21D 1/63, C22F 1/00

(54) **Verfahren und Vorrichtung zum gesteuerten Abschrecken von Leichtmetallgussstücken in einem Flüssigkeitsbad**
Process and device for controlled quenching of light metal castings in a liquid bath
Procédé et dispositif pour la trempe controlée de pièces coulées de métaux légers dans un bain de liquide

(30) Priorität: 19.04.2000 DE 10019306
(43) Veröffentlichungstag der Anmeldung: 24.10.2001
(73) Patentinhaber: VAW mandl & berger GmbH, 4030 Linz (AT)
(72) Erfinder: Stika, Peter, Dr., 4030 Linz (AT); Preisinger, Johann, 4030 Linz (AT); Huber, Johann, 4030 Linz (AT)
(74) Vertreter: Cohausz & Florack

(56) Entgegenhaltungen:
- EP-A- 0 345 205
- DE-A- 4 215 837
- DE-A- 4 412 940
- PATENT ABSTRACTS OF JAPAN vol. 006, no. 073 (C-101), 8. Mai 1982 (1982-05-08) & JP 57 009826 A (SUMITOMO ELECTRIC IND LTD), 19. Januar 1982 (1982-01-19)
- PATENT ABSTRACTS OF JAPAN vol. 012, no. 056 (C-477), 19. Februar 1988 (1988-02-19) & JP 62 202019 A (NIPPON LIGHT METAL CO LTD;OTHERS: 01), 5. September 1987 (1987-09-05)
- PATENT ABSTRACTS OF JAPAN vol. 010, no. 139 (C-348), 22. Mai 1986 (1986-05-22) & JP 61 000526 A (SUMITOMO DENKI KOGYO KK), 6. Januar 1986 (1986-01-06)

## Beschreibung

Die Erfindung betrifft ein Verfahren und eine Vorrichtung zum gesteuerten Abschrecken von Leichtmetallgußstücken in einem Flüssigkeitsbad. Das Abschrecken von Gußstücken in einem Flüssigkeitsbad ist ein bekanntes Element der Wärmebehandlung sowohl von Eisenmetallen als auch von Nichteisenmetallen.
Hierfür ist sowohl das Eintauchen von Gußstücken in ein Wasserbad oder ein Ölbad als auch als Alternative hierzu das Abbrausen unter Wasser bekannt. Daneben ist auch das Abkühlen von Gußstücken im Luftstrom gebräuchlich. Entsprechend dem unterschiedlichen Wärmeübergang bei flüssigem oder -gasförmigem Kühlmedium, freier Konvektion oder erzwungener Strömung, und abhängig von der Wärmekapazität des Kühlmediums und der Wärmeleitfähigkeit des Metalls können verschiedene Abkühlgeschwindigkeiten erzielt werden, um damit bestimmte Gefügeformen im Gußstück in unterschiedlichen Schichtdicken auszubilden.

Aus der JP 62-202019 A ist eine Vorrichtung bekannt, die einen Flüssigkeitsbehälter umfaßt, in den Gasleitungen über den Rand hineingeführt sind, die zur Versorgung von schleifenförmigen horizontalliegenden Gasausblasleitungen dienen. Zu härtende Teile werden mittels einer Tragvorrichtung in den Flüssigkeitsbehälter abgesenkt, wenn bereits Gas aus den Gasausblasleitungen austritt.

Aus der SU 1 574 648 A1 ist eine Vorrichtung bekannt, die einen Flüssigkeitsbehälter umfaßt, in dessen Seitenwand eine Druckgasleitung mündet, an die sich im Behälterinneren ein Injektor zur Bildung eines gasblasenangereicherten Kühlstroms anschließt. Zu härtende Teile werden mittels einer Greifervorrichtung in die Flüssigkeit abgesenkt.

Neben dem voranstehend erläuterten Stand der Technik ist in der EP 0 345 205 A ein Verfahren zum Härten eines zylindrischen Hohlkörpers aus Stahl beschrieben worden, bei dem die Härtung durch ein Abkühlen des Hohlkörpers in einem Kühlmittel, insbesondere einem Wasserbad, erreicht wird. Zu diesem Zweck wird der Hohlkörper entlang seiner Längsachse mit einem Teil seiner Oberfläche in das Kühlmittelbad eingetaucht und um seine Längsachse gedreht. Um eine intensivere und gleichmäßigere Kühlung zu erreichen, wird in D1 vorgeschlagen, eine Durchwirbelung des Kühlmittelbads durch ein Einleiten von Druckluft vorzunehmen. Das Einleiten von Druckluft kann beispielsweise mittels eines am Boden des Flüssigkeitsbads angeordneten Düsenrohrs erfolgen.

Aus der JP 57 009826 A sind schließlich ein Verfahren und eine Vorrichtung zur Wärmebehandlung von Metallen bekannt, bei denen Metallteile in einen mit Wasser gefüllten Kühltank eingebracht werden. Auch in diesem Kühltank wird das Wasser durch aufsteigende Luftblasen durchwirbelt. Zu diesem Zweck wird über eine Leitung Druckluft in eine Luftzufuhrkammer geleitet. Die Luftzufuhrkammer ist durch eine poröse Abdeckung von dem Kühltank getrennt, so dass die Druckluft durch die Poren der Abdeckung in das Wasser des Kühltanks gelangen.

Sowohl bei dem aus der EP 0 345 205 A als auch bei dem aus der JP 57 009826 A bekannten Stand der Technik besteht das Problem, dass sich das jeweils verwendete Kühlmedium mit zunehmender Dauer des Kühlprozesses aufheizt. Infolge dessen ist die Kühlwirkung insgesamt ungleichmäßig. Der vorliegenden Erfindung liegt die Aufgabe zugrunde, das Verfahren und die Vorrichtung dahingehend zu verbessern, daß der Abschreckvorgang besser eingestellt werden kann.

Die Lösung hierfür besteht in einem Verfahren mit den Merkmalen des Anspruchs 1.

Hierbei werden die Gasblasen am Grund des Flüssigkeitsbades vorzugsweise gleichverteilt in situ erzeugt. Die Gußstücke können günstigerweise mit Abstand oberhalb einer Entstehungszone der Gasblasen angeordnet werden. Das Flüssigkeitsbad kann hierbei ein Wasserbad sein und der Gasblasenstrom aus Luftblasen bestehen. Während das Eintauchen der Gußstücke in das Flüssigkeitsbad nach einem vorherigen Aufheizen der Gußstücken auf eine bestimmte Ausgangstemperatur zu bekannten Abkühlkurven führt, kann durch die erfindungsgemäße Zugabe eines Gasblasenstromes die Abkühlgeschwindigkeit deutlich reduziert oder verstärkt werden.
Durch Einstellen und Regulieren des Gasblasenstroms kann insbesondere sichergestellt werden, daß bestimmte Umwandlungstemperaturen für das Gefüge nicht frühzeitig unterschritten werden. Der Gasblasenstrom muß nicht während des gesamten Abschreckvorgangs ausgebracht werden; vielmehr kann er bereits vor dem endgültigen Entnehmen der Gußstücke aus dem Flüssigkeitsbad wieder abgestellt werden.

Der erfindungsgemäße Gasblasengenerator kann zumindest eine Luftzufuhrkammer am Grund des Beckens umfassen, die von einer Abdeckung mit einer Vielzahl von Gasaustrittsöffnungen abgeschlossen ist. Hierbei kann die Abdeckung aus einer porösen Platte bestehen, die bei einem Überdruck in der Luftzufuhrkammer einen Gasblasenstrom gleichverteilt nach oben austreten läßt.
Die poröse Platte kann z.B. aus offenem Metallschaum, poröser Keramik oder Sintermetall bestehen. Eine andere Möglichkeit besteht darin, ein Drahtgewebeelement als Abdeckung der Luftzufuhrkammer zu verwenden. Grundsätzlich ist es günstig, wenn ein Abfließen von Flüssigkeit in die Luftzufuhrkammer vermieden werden kann. Da dies nicht vollständig möglich sein wird, ist ein Ablaß für Flüssigkeit in der Luftzufuhrkammer vorzusehen. Die Luftzufuhrkammer sollte Druckregelmittel umfassen, um den Gasblasenstrom zu regeln bzw. einzustellen.
Die einheitliche Luftzufuhrkammer kann auch durch Einzelkanäle oder Leitungen mit einzelnen Düsenköpfen am Grund des Beckens mit jeweils einer Vielzahl von Gasaustrittsöffnungen ersetzt werden.

Oberhalb der Abdeckung der Luftzufuhrkammer kann im Becken ein Tragboden zum Ablegen der Gußstücke vorgesehen sein, der relativ große Durchtrittsöffnungen zum Durchlaß des Gasblasenstroms aufweisen muß.

Ein Ausführungsbeispiel der erfindungsgemäßen Vorrichtung wird nachstehend anhand der Zeichnungen beschrieben. Hierin zeigen:
- Fig. 1: ein flüssigkeitsgefülltes Becken im senkrechten Schnitt;
- Fig. 2: ein Becken nach Figur 1 in Draufsicht;

In Figur 1 ist ein Becken 11 von Quaderform gezeigt, das eine obere Öffnung 12 und einen Boden 15 hat, über dem mit einigem Abstand eine Abdeckung 13 eingezogen ist, die eine Luftzufuhrkammer 14 abschließt. Die Abdeckung wird von einer porösen Platte gebildet, die eine Vielzahl von Gasaustrittsöffnungen bildet. Die Abdeckung 13 liegt auf umlaufend auf dem Boden 15 aufgesetzten Kastenprofilen 21 auf.
Über der Abdeckung 13 ist mit einigem Abstand ein Tragboden 22 zum Ablegen der Gußstücke eingezogen. Oberhalb der Abdeckung 13 ist das Becken 11 mit Abschreckflüssigkeit 16 gefüllt, in der Gasblasen 17 aufsteigen, die aus der Luftzufuhrkammer 14 durch die poröse Abdeckung 13 aufsteigen. Das Becken 11 hat einen absperrbaren Wasserzulauf 18 unterhalb des Tragbodens 22 und einen absperrbaren Wasserablauf 19 nahe der oberen Öffnung 12 des Beckens 11. Um einen ständigen Wasserdurchsatz während der Abschreckprozesse zu ermöglichen, sind ein weiterer Wasserzulauf 24 und ein weiterer Wasserablauf 25 oberhalb des Tragbodens 22 vorgesehen. Die Luftzufuhrkammer 14 verfügt über einen Anschluß 20 für Druckluft. Ein Wasserablaß 23 geht unten von der Luftzufuhrkammer 14 ab.

In Figur 2 sind in Draufsicht das Becken 11 mit dem darin eingelegten Tragboden 22 sowie die Wasserzulaufe 18, 24 und die Wasserabläufe 19, 25 für Abschreckflüssigkeit und der Anschluß 20 für Druckluft erkennbar. Weiterhin ist das umlaufende Kastenprofil 21 sichtbar.

## Patentansprüche

1. Verfahren zum gesteuerten Abschrecken von Leichtmetallgußstücken in einem Flüssigkeitsbad, bei dem die Gußstücke im Flüssigkeitsbad von unten zumindest zeitweise von einem aufsteigenden Gasblasenstrom angeströmt werden, wobei die Gasblasen des Gasblasenstroms am Grund des Flüssigkeitsbades in situ erzeugt werden
**dadurch gekennzeichnet,**
**daß** das Flüssigkeitsbad während des Abschreckens ständig durch einen Kühlmittelstrom durchsetzt wird, indem das Flüssigkeitsbad in einem Kreislauf umgepumpt und rückgekühlt wird oder dem Flüssigkeitsbad ständig neue Flüssigkeit an seinem Grund zugeführt wird und Überlaufmengen an Flüssigkeit ständig abgeführt werden.

2. Verfahren nach Anspruch 1,
**dadurch gekennzeichnet,**
**daß** die Gasblasen gleichverteilt am Grund des Flüssigkeitsbades erzeugt werden.

3. Verfahren nach Anspruch 1 oder 2,
**dadurch gekennzeichnet,**
**daß** die Gußstücke mit Abstand oberhalb einer Entstehungszone der Gasblasen angeordnet werden.

4. Verfahren nach einem der Ansprüche 1 bis 3,
**dadurch gekennzeichnet,**
**daß** der Gasblasenstrom bereits vor dem vollständigen Eintauchen der Gußstücke in das Flüssigkeitsbad einsetzt.

5. Verfahren nach einem der Ansprüche 1 bis 3,
**dadurch gekennzeichnet,**
**daß** der Gasblasenstrom bereits vor dem Entnehmen der Gußstücke aus dem Flüssigkeitsbad abgestellt wird.

## Claims

1. A method for the controlled quenching of light metal cast parts in a liquid bath, in which the cast parts are exposed at least at intervals to a stream of gas bubbles flowing upwards from below, wherein the gas bubbles in the stream of gas bubbles are created in situ on the bottom of the liquid bath,
**characterised in that**
the liquid bath is constantly permeated by a coolant stream during quenching due to the fact that the liquid bath is pumped round a circuit and recooled, or that fresh liquid is constantly added to the liquid bath at the bottom thereof and overflow quantities of the liquid are transported away.

2. The method as cited in claim 1,
**characterised in that**
the gas bubbles are created in even distribution on the bottom of the liquid bath

3. The method as cited in claim 1 or 2,
**characterised in that**
the cast parts are arranged above a zone in which the gas bubbles are created and at a distance therefrom.

4. The method as cited in any of claims 1 to 3,
**characterised in that**
the stream of gas bubbles begins before the cast parts are fully immersed in the liquid bath.

5. The method as cited in any of claims 1 to 3,
**characterised in that**
the stream of gas bubbles ends before the cast parts are removed from the liquid bath.

## Revendications

1. Procédé de trempe contrôlée de pièces coulées en métal léger dans un bain liquide, dans lequel les pièces coulées, dans le bain liquide, sont soumises par le dessous, au moins temporairement, à un courant ascendant de bulles de gaz générées *in situ,* dans le fond du bain liquide,
**caractérisé en ce que**,
durant la trempe, le bain liquide est constamment traversé par un courant réfrigérant, en ce sens que le bain liquide est pompé dans un circuit et refroidi, ou que le bain liquide est constamment alimenté, par le fond, en nouveau liquide et que le trop-plein de liquide est constamment éliminé.

2. Procédé selon la revendication 1
**caractérisé en ce que**
les bulles de gaz générées au fond du bain liquide sont réparties également.

3. Procédé selon la revendication 1 ou 2,
**caractérisé en ce que**
les pièces coulées sont disposées à une certaine distance au-dessus d'une zone de formation des bulles de gaz.

4. Procédé selon l'une quelconque des revendications 1 à 3,
**caractérisé en ce que**
le courant de bulles de gaz débute dès avant l'immersion complète des pièces coulées dans le bain liquide.

5. Procédé selon l'une quelconque des revendications 1 à 3,
**caractérisé en ce que**
le courant de bulles de gaz s'arrête dès avant le retrait des pièces coulées du bain liquide.
